# EUROPÄISCHE PATENTSCHRIFT

(11) **EP 0 786 406 B1**
(45) Veröffentlichungstag und Bekanntmachung des Hinweises auf die Patenterteilung: **10.11.1999**
(21) Anmeldenummer: 97100393.4
(22) Anmeldetag: 11.01.1997
(51) Int. Cl.: B65B 19/22

(54) **Verfahren und Vorrichtung zum Überführen eines Kragenzuschnitts für eine Zigarettenpackung in eine Aufnahmetasche eines Verpackungsförderers**
Method and apparatus for transferring a collar for a cigarette package to a pocket of a packaging conveyor
Procédé et dispositif pour le transfert d'une doublure interne pour un paquet de cigarettes vers une poche d'un transporteur d'empaqueteuse

(30) Priorität: 23.01.1996 DE 19602192
(43) Veröffentlichungstag der Anmeldung: 30.07.1997
(73) Patentinhaber: TOPACK Verpackungstechnik GmbH, 21493 Schwarzenbek (DE)
(72) Erfinder: Georgitsis, Nikolaos, 21033 Hamburg (DE); Rose, Nils, Dr., 22926 Ahrensburg (DE)
(74) Vertreter: Herrmann, Günther

(56) Entgegenhaltungen:
- EP-A- 0 619 231
- DE-A- 2 447 917
- GB-A- 2 238 770

## Beschreibung

Die Erfindung betrifft ein Verfahren zum Überführen eines einen Kragen für eine Klappdeckelpackung der tabakverarbeitenden Industrie bildenden Zuschnitts in eine Aufnahmetasche eines um eine vertikale Achse rotierenden Verpackungsfördermittels, wobei der Zuschnitt durch eine vertikale Schnittbewegung eines Messerträgers von einer Materialbahn abgetrennt und in Horizontallage gehalten wird.

Die Erfindung betrifft außerdem eine Vorrichtung zum Überführen eines einen Kragen für eine Klappdeckelpackung der tabakverarbeitenden Industrie bildenden Zuschnitts in eine Aufnahmetasche eines um eine vertikale Achse rotierenden Verpackungsfördermittels, mit einem durch eine vertikale Schnittbewegung einen Zuschnitt von einer Materialbahn abtrennenden und in Horizontallage haltenden Messerträger.

Kragenzuschnitte der eingangs bezeichneten Art kommen üblicherweise in Zigarettenschachteln in Form von Hartbecher- bzw. Klappdeckelpackungen auch Hinged-Lid-Packungen zum Einsatz, an deren Packungskörper ein mit der Rückwand desselben schwenkbar verbundener Klappdeckel angebracht ist, der in geschlossener Stellung den Schachtelkörper zu der quaderförmigen Gestalt der Schachtel ergänzt. Der Schachtelkörper ist dabei im Bereich der Schachtelvorderwand sowie der Schachtelseitenwände mit einem sogenannten Kragen versehen, der über die obere Begrenzung der Vorderwand und der schräg angeschnittenen Seitenwände hinwegragt und der mit dem überstehenden Teil in Schließstellung in den Klappdeckel hineinragt.
Durch die in der US-PS 3 967 543 bzw. die in der entsprechenden DE-PS 24 47 917 offenbarten Verfahren und Vorrichtung der eingangs genannten Art ist es bekannt, Kragenzuschnitte in Horizontallage von einem schrittweise zugeführten Materialstreifen abzutrennen und in Aufnahmetaschen eines Drehtellers mit weiteren Komponenten, wie den mit einem Inneneinschlag versehenen Zigarettenblock zu vereinigen.

Der Erfindung liegt die Aufgabe zugrunde, die Überführung von Kragenzuschnitten in die Aufnahmetaschen eines Verpackungsförderers effektiver und einfacher zu gestalten.

Diese Aufgabe wird erfindungsgemäß dadurch gelöst, daß der in Horizontallage gehaltene Zuschnitt unmittelbar durch eine vertikale Hubbewegung in die fluchtend zum Messerträger positionierte Aufnahmetasche überführt wird.

Zweckmäßigerweise umfaßt die den Zuschnitt überführende vertikale Hubbewegung eine sich in die Form der Aufnahmetasche einfügende Vorfaltung des Zuschnitts, wodurch sich zusätzliche, der Faltung dienende Handhabungen des Zuschnitts erübrigen.
Zweckmäßigerweise wird der Zuschnitt durch eine vertikale Aufwärtsbewegung in die Aufnahmetasche überführt.

Die Vorrichtung zur Durchführung des eingangs bezeichneten Verfahrens ist dadurch gekennzeichnet, daß dem Messerträger ein vertikal bewegliches Hubfördermittel zugeordnet ist, welches eine Direktverbindung für einen von dem Messerträger gehaltenen Zuschnitt zu der fluchtend zum Messerträger positionierten Aufnahmetasche herstellt.

Gemäß einer vorteilhaften Weiterbildung kann ohne zusätzliche Fördermittel eine multifunktionale Wirkung dadurch erzielt werden, daß in den Förderweg des Hubfördermittels zwischen dem Messerträger und der Aufnahmetasche ein den Zuschnitt vorfaltendes Mundstück integriert ist.
Zweckmäßigerweise sind das Mundstück und die Aufnahmetasche über dem Messerträger positioniert.
Eine beispielhafte konkrete Ausgestaltung besteht darin, daß das Hubfördermittel als den Zuschnitt vom Messerträger durch das Mundstück in die Aufnahmetasche überführender Saugheber ausgebildet ist.
Besonders vorteilhafte Wirkungen werden mit einer Weiterbildung erzielt, gemäß welcher der Saugheber als in die Auflagefläche des Messerträgers versenkbarer Hubstößel ausgebildet ist. Auf diese Weise wird der durch den Abtrennvorgang des Messerträgers erzeugte Zuschnitt in einer vorbestimmten Lage festgehalten und damit für die nachfolgende Überführung in die Aufnahemtasche exakt ausgerichtet.

Der mit der Erfindung erzielte Vorteil besteht in einer Minimierung des die Überführung und Handhabung bzw. Bearbeitung der Kragenzuschnitte bewirkenden Bewegungsablaufs bzw. der dabei verstreichenden Zeit. Außerdem ergibt sich eine bauliche Vereinfachung und Reduzierung der eingesetzten Förderorgane, die auf engem Raum untergebracht werden können und demzufolge auch für eine Mehrfach- bzw. Doppelanordnung besonders gut geeignet sind.

Die Erfindung wird unter Bezunahme auf die Zeichnung anhand von bevorzugten, die Erfindung nicht beschränkenden Ausführungsbeispielen erläutert.

### Hierbei zeigen:

- Figuren 1 und 2: unterschiedliche Überführungsstellungen eines von einer Materialbahn abgetrennten Kragenzuschnitts,
- Figuren 3 und 4: unterschiedliche Arbeitsstellungen eines die Überführung übernehmenden Hubfördermittels,
- Figur 5: einen Querschnitt durch die Vorrichtung entlang der Linie A-B gemäß Figur 4,
- Figuren 6 und 7: unterschiedliche Arbeitsstellungen einer Variante des Hubfördermittels und
- Figur 8: einen Querschnitt durch die variierte Ausführungsform entlang der Linie C-D gemäß Figur 7.

Bei dem in den Figuren 1 und 2 vereinfacht dargestellten Bewegungsablauf zum Vereinzeln und Überführen von Kragenzuschnitten 1 werden letztere von einer in Pfeilrichtung 2 schrittweise vorbewegten Materialbahn 3 abgetrennt, welche in Längsrichtung mit zwei mit Einschnitten 4 versehenen Faltlinien 6, 7 ausgestattet ist.
Die durch die Trennung von der Materialbahn 3 in Planlage erhaltenen bzw. vereinzelten Kragenzuschnitte 1 werden gemäß Figur 1 im Zuge einer sich unmittelbar in Pfeilrichtung 8 anschließenden vertikalen Aufwärtsbewegung an den Faltlinien 6, 7 vorgefaltet, wodurch abgewinkelte Seitenlappen 9 bzw. 11 entstehen, die sich in Fortsetzung der vertikalen Aufwärtsbewegung gemäß Figur 2 von unten her direkt in eine Aufnahmetasche 12 eines nicht weiter dargestellten, beispielsweise als Drehteller ausgebildeten Verpackungsförderers gemäß der eingangs zitierten US-PS 3 967 543 bzw. DE-PS 24 47 917 einfügen.

Weitere Einzelheiten der die vorstehend beschriebenen Verfahrensschritte erzeugenden Vorrichtungselemente werden anhand eines ersten Ausführungsbeispiels gemäß den Figuren 3 bis 5 erläutert.
Gemäß Figur 3 ist ein Kragenzuschnitt 1 von der Materialbahn 3 durch die Schneidkanten 13, 14 eines ortsfesten Messerträgers 16 und eines in Richtung des Doppelpfeils 17 auf- und abbewegbaren Messerträgers 18 abgetrennt worden, auf dessen oberer Auflagefläche der Kragenzuschnitt 1 in Planlage gehalten wird.

Ein in Richtung des Doppelpfeils 19 von oben her durch die fluchtend oberhalb des Messerträgers 18 in einer Überführungsposition bereitstehende Aufnahmetasche 12 eines um eine vertikale Achse taktweise rotierenden Drehtellers hindurchbewegtes Fördermittel 21 übernimmt die unmittelbare Überführung des Kragenzuschnitts 1 vom Messerträger 18 in die Aufnahmetasche 12. Hierzu ist das Hubfördermittel 21 als mit zwei Saugnäpfen 22 und 23 bestückter Saugheber ausgebildet, welcher den Kragenzuschnitt 1 erfaßt und während der Aufwärtsbewegung zunächst durch ein unmittelbar unterhalb der Aufnahmetasche 12 angeordnetes ortsfestes Mundstück 24 hindurchbewegt, wodurch gemäß Figur 5 die Seitenlappen 9 und 11 entlang der Faltlinien 6 bzw. 7 vorgefaltet bzw. abgewinkelt werden.
Der in einem ununterbrochenen Zug weiter aufwärts bewegte Saugheber 22, 23 überführt den vorgefalteten Kragenzuschnitt 1 anschließend direkt in die Aufnahmetasche 12 bis gegen einen ortsfesten Anschlag 26, durch den im Verlauf der Hubbewegung außerdem ein federelastisches Entlüftungsventil 27 betätigt wird, so daß sich der Saugheber 22, 23 vom Kragenzuschnitt 1 löst.
Die Lage des Kragenzuschnitts 1 in der Aufnahmetasche 12 wird dadurch fixiert, daß die abgewinkelten Seitenlappen 9, 11 gemäß Figur 5 durch Saugluft aus seitlichen Saugbohrungen 28 in den Taschenwandungen beaufschlagt werden.
Der auf diese Weise auf kürzestem, direkten Weg aus der Schnittposition in die Aufnahmetasche 12 überführte und mit einem definierten äußeren Abstandsspalt relativ zur Oberkante der Aufnahmetasche 12 positionierte Kragenzuschnitt 1 wird auf bekannte Weise zwecks Vereinigung mit einem umhüllten Zigarettenblock, einer eventuellen Couponeinlage sowie einem Außeneinschlag weiteren Arbeitsgängen zugeführt.

Bei der in den Figuren 6 bis 8 dargestellten Variante sind - bezogen auf das zuvor beschriebene Ausführungsbeispiel - konstruktiv identische bzw. funktionsmäßig vergleichbare Elemente mit gleichen, lediglich um hundert erhöhten Bezugszahlen versehen und nicht noch einmal besonders erläutert.

Diese Variante unterscheidet sich dadurch vom ersten Ausführungsbelspiel, daß das Hubfördermittel 121 als in die Auflagefläche des Messerträgers 118 versenkbarer Hubstößel 129 ausgebildet ist, in dessen Stößelfläche eine Saugbohrung 131 einmündet.
Diese im übrigen auf gleiche Weise den Kragenzuschnitt 101 senkrecht aufwärts überführende Anordnung hat den Vorteil, daß mittels der Saugbohrung 131 der abgetrennte Kragenzuschnitt 101 beim Schneidvorgang und bei der Überführung in exakt ausgerichteter Lage fixiert bleibt.

## Patentansprüche

1. Verfahren zum Überführen eines einen Kragen für eine Klappdeckelpackung der tabakverarbeitenden Industrie bildenden Zuschnitts (1; 101) in eine Aufnahmetasche (12; 112) eines um eine vertikale Achse rotierenden Verpackungsfördermittels, wobei der Zuschnitt durch eine vertikale Schnittbewegung eines Messerträgers (18; 118) von einer Materialbahn (3; 103) abgetrennt und in Horizontallage gehalten wird, dadurch gekennzeichnet, daß der in Horizontallage gehaltene Zuschnitt unmittelbar durch eine vertikale Hubbewegung in die fluchtend zum Messerträger positionierte Aufnahmetasche überführt wird.

2. Verfahren nach Anspruch 1, dadurch gekennzeichnet, daß die den Zuschnitt (1; 101) überführende vertikale Hubbewegung eine sich in die Form der Aufnahmetasche (12; 112) einfügende Vorfaltung des Zuschnitts umfaßt.

3. Verfahren nach Anspruch 1 oder 2, dadurch gekennzeichnet, daß der Zuschnitt (1; 101) durch eine vertikale Aufwärtsbewegung in die Aufnahmetasche (12; 112) überführt wird.

4. Vorrichtung zum Überführen eines einen Kragen für eine Klappdeckelpackung der tabakverarbeitenden Industrie bildenden Zuschnitts (1; 101) in eine Aufnahmetasche (12; 112) eines um eine vertikale Achse rotierenden Verpackungsfördermittels, mit einem durch eine vertikale Schnittbewegung einen Zuschnitt von einer Materialbahn (3; 103) abtrennenden und in Horizontallage haltenden Messerträger (18; 118), dadurch gekennzeichnet, daß dem Messerträger ein vertikal bewegliches Hubfördermittel (21; 121) zugeordnet ist, welches eine Direktverbindung für einen von dem Messerträger gehaltenen Zuschnitt zu der fluchtend zum Messerträger positionierten Aufnahmetasche (12; 112) herstellt.

5. Vorrichtung nach Anspruch 4, dadurch gekennzeichnet, daß in den Förderweg des Hubfördermittels (21; 121) zwischen dem Messerträger (18; 118) und der Aufnahmetasche (12; 112) ein den Zuschnitt (1; 101) vorfaltendes Mundstück (24; 124) integriert ist.

6. Vorrichtung nach Anspruch 5, dadurch gekennzeichnet, daß das Mundstück (24; 124) und die Aufnahmetasche (12; 112) über dem Messerträger (18; 118) positioniert sind.

7. Vorrichtung nach Anspruch 5 oder 6, dadurch gekennzeichnet, daß das Hubfördermittel (21; 121) als den Zuschnitt (1; 101) vom Messerträger (18; 118) durch das Mundstück (24; 124) in die Aufnahmetasche (12; 112) überführender Saugheber ausgebildet ist.

8. Vorrichtung nach Anspruch 7, dadurch gekennzeichnet, daß der Saugheber als in die Auflagefläche des Messerträgers (118) versenkbarer Hubstößel (129) ausgebildet ist.

## Claims

1. A process for transferring a blank (1; 101) forming a frame for a flip-top pack of the tobacco-processing industry into a receiving pocket (12; 112) of a packing conveyor means rotating about a vertical axis, the blank being separated from a material web (3; 103) and held in a horizontal position by means of a vertical cutting movement of a knife holder (18; 118), characterized in that, by means of a vertical lifting movement, the blank held in a horizontal position is transferred directly into the receiving pocket positioned in alignment with the knife holder.

2. A process according to Claim 1, characterized in that the vertical lifting movement transferring the blank (1; 101) also pre-folds the blank into the shape of the receiving pocket (12; 112).

3. A process according to Claim 1 or 2, characterized in that the blank (1; 101) is transferred into the receiving pocket (12; 112) by means of a vertical upward movement.

4. A device for transferring a blank (1; 101) forming a frame for a flip-top pack of the tobacco-processing industry into a receiving pocket (12; 112) of a packing conveyor means rotating about a vertical axis, having a knife holder (18; 118) which, by means of a vertical cutting movement, separates a blank from a material web (3; 103) and holds it in a horizontal position, characterized in that a vertically movable lifting conveyor means (21; 121) is associated with the knife holder and produces a direct contact between a blank held by the knife holder and the receiving pocket (12; 112) positioned in alignment with the knife holder.

5. A device according to Claim 4, characterized in that a mouthpiece (24; 124) pre-folding the blank (1; 101) is integrated in the conveyor path of the lifting conveyor means (21; 121) between the knife holder (18; 118) and the receiving pocket (12; 112).

6. A device according to Claim 5, characterized in that the mouthpiece (24; 124) and the receiving pocket (12; 112) are positioned above the knife holder (18; 118).

7. A device according to Claim 5 or 6, characterized in that the lifting conveyor means (21; 121) is constructed as a suction lifter transferring the blank (1; 101) from the knife holder (18; 118) through the mouthpiece (24; 124) into the receiving pocket (12; 112).

8. A device according to Claim 7, characterized in that the suction lifter is constructed as a lifting pushrod (129) which may be lowered into the bearing surface of the knife holder (118).

## Revendications

1. Procédé pour transférer une pièce découpée (1; 101) définissant une doublure de formation d'un rebord pour un élément d'empaquetage à couvercle rabattable de l'industrie de transformation du tabac, dans une poche de réception (12; 112) d'un moyen transporteur d'empaqueteuse tournant autour d'un axe vertical, la pièce découpée étant détachée d'une bande de matériau (3; 103) par un mouvement de coupe vertical d'un porte-lame (18; 118) et étant maintenue en position horizontale, caractérisé en ce que la pièce découpée, maintenue en position horizontale, est transférée directement, par un mouvement d'élévation vertical, dans la poche de réception positionnée dans l'alignement du porte-lame.

2. Procédé selon la revendication 1, caractérisé en ce que le mouvement d'élévation vertical transférant la pièce découpée (1; 101) inclut un pré-pliage de la pièce découpée, qui s'inscrit dans la forme de la poche de réception (12; 112).

3. Procédé selon la revendication 1 ou 2, caractérisé en ce que la pièce découpée (1; 101) est transférée dans la poche de réception (12; 112) par un mouvement ascendant vertical.

4. Dispositif pour transférer une pièce découpée (1; 101) définissant une doublure de formation d'un rebord pour un élément d'empaquetage à couvercle rabattable de l'industrie de transformation du tabac, dans une poche de réception (12; 112) d'un moyen transporteur d'empaqueteuse tournant autour d'un axe vertical, comportant un porte-lame (18; 118) détachant une pièce découpée d'une bande de matériau (3; 103), par un mouvement de coupe vertical et la maintenant en position horizontale, caractérisé en ce qu'au porte-lame, est associé un moyen transporteur élévateur (21; 121) mobile en direction verticale, qui établit une liaison directe avec la poche de réception (12; 112), positionnée dans l'alignement du porte-lame, pour une pièce découpée maintenue par le porte-lame.

5. Dispositif selon la revendication 4, caractérisé en ce qu'une filière (24; 124) de pré-pliage de la pièce découpée (1; 101) est intégrée dans le trajet de déplacement du moyen transporteur élévateur (21; 121), entre le porte-lame (18; 118) et la poche de réception (12; 112).

6. Dispositif selon la revendication 5, caractérisé en ce que la filière (24; 124) et la poche de réception (12; 112) sont positionnées au-dessus du porte-lame (18; 118).

7. Dispositif selon la revendication 5 ou 6, caractérisé en ce que le moyen transporteur élévateur (21; 121) est réalisé sous forme d'un élévateur à ventouses qui transfère la pièce découpée (1; 101) depuis le porte-lame (18; 118) jusque dans la poche de réception (12; 112), en la faisant passer à travers la filière (24; 124).

8. Dispositif selon la revendication 7, caractérisé en ce que l'élévateur à ventouses est réalisé sous forme d'un poussoir élévateur (129) pouvant s'escamoter sous la surface d'appui du porte-lame (118).
